# FASCICULE DE BREVET EUROPEEN

(11) **EP 0 722 889 B1**
(45) Date de publication et mention de la délivrance du brevet: **10.11.1999**
(21) Numéro de dépôt: 95402886.6
(22) Date de dépôt: 20.12.1995
(51) Int. Cl.: B65D 43/04

(54) **Couvercle, réservoir comportant un tel couvercle et procédé de scellement hermétique**
Deckel, Behältnis mit einem solchen Deckel und Verfahren zur hermetischen Abdichtung
Lid, vessel comprising such a lid and method of hermetically sealing

(30) Priorité: 23.01.1995 FR 9500713
(43) Date de publication de la demande: 24.07.1996
(73) Titulaire: LE JOINT FRANCAIS, Société en Nom Collectif, F-75008 Paris (FR)
(72) Inventeur: Auzureau Joel, F-92600 Asnieres (FR)
(74) Mandataire: Hurwic, Aleksander

(56) Documents cités:
- CH-A- 554 266
- FR-A- 2 104 852
- FR-A- 2 688 485

## Description

La présente invention se rapporte principalement à un couvercle, notamment pour réservoir scellé hermétiquement, au réservoir, notamment au bidon comportant un tel couvercle et à un procédé de scellement hermétique d'un tel réservoir.

Aucun des dispositifs de fermeture de réservoir, notamment de bidons de peinture de type connu, ne donne entièrement satisfaction. L'ouverture en est difficile et la fermeture d'un bidon entamé ne garantit pas l'étanchéité du scellement.

C'est par conséquent un but de la présente invention d'offrir un couvercle pour réservoir, notamment pour bidon de peinture permettant une ouverture facile sans outil.

C'est également un but de la présente invention d'offrir un tel couvercle permettant la fermeture facile et sans outil d'un réservoir qui a été ouvert par l'utilisateur final.

C'est aussi un but de la présente invention d'offrir un tel couvercle présentant un faible prix de revient.

C'est également un but de la présente invention d'offrir un tel couvercle dont le montage est facilement automatisable.

Ces buts sont atteints selon l'invention par un couvercle muni d'un joint périphérique dont la compression axiale et/ou la poussée radiale par un jonc flexible provoque l'expansion radiale assurant, d'une part, le blocage mécanique du couvercle sur le réservoir et, d'autre part, un scellement hermétique. Le retrait des moyens de compression permet, par élasticité du joint, l'ouverture du réservoir. Après la remise en place du couvercle, le réservoir peut être refermé par une nouvelle compression du joint.

L'invention a principalement pour objet un couvercle selon la revendication 1, un réservoir selon la revendication 9 et

un procédé de fermeture d'un réservoir avec un couvercle selon l'invention, selon la revendication 12. Les revendication dependants concernent des formes de réalisation préférées.

L'invention sera mieux comprise au moyen de la description ci-après et des figures annexées données comme des exemples non limitatifs et sur lesquelles :
- la figure 1 est une vue en perspective d'un exemple de réalisation d'un bidon selon la présente invention ;
- la figure 2a est une vue en coupe d'un premier exemple de réalisation d'un bidon selon la présente invention dans une condition ouverte ;
- la figure 2b est une vue analogue du bidon de la figure 2a dans une condition fermée ;
- la figure 3a est une vue en coupe d'un détail de la variante préférée de réalisation d'un bidon muni d'un couvercle selon la présente invention dans une condition ouverte ;
- la figure 3b est une vue analogue de la figure 3a dans une condition fermée ;
- la figure 4a est une vue en coupe d'un détail d'une première variante de réalisation d'un bidon muni d'un couvercle selon la présente invention dans la condition ouverte ;
- la figure 4b est une vue analogue du bidon de la figure 4a dans une condition fermée ;
- la figure 5a est une vue en coupe d'un détail d'une deuxième variante de réalisation d'un bidon muni d'un couvercle selon la présente invention dans une condition ouverte ;
- la figure 5b est une vue analogue du bidon de la figure 5a dans une condition fermée ;
- la figure 6 est une vue en coupe d'un détail d'une variante de réalisation d'un bidon susceptible de recevoir un couvercle selon l'invention ;
- les figures 7 à 9 sont des vues en coupe de trois exemples de réalisation de joints susceptibles d'être mis en oeuvre dans le dispositif selon la présente invention.

Sur les figures 1 à 9, on a utilisé les mêmes références pour désigner les mêmes éléments.

Sur les figures 1 à 3, on peut voir, sans que cela ne constitue un quelconque caractère limitatif, un bidon cylindrique 1, susceptible de recevoir de la peinture, muni d'une anse 3 et fermé par un couvercle 5 comprenant une paroi plane 7 fermant l'ouverture 9 du bidon solidarisée sur son pourtour avec une chambre périphérique 11 de réception d'un joint 13 et de moyens 15 de mise en compression du joint 13 selon la normale à la paroi 7. Dans les exemples illustrés, les moyens 15 de mise en compression du joint 13 comportent une rondelle 15.1 plate (figure 2) ou ayant une section en L (figure 3) et un jonc 15.2, par exemple cylindrique.

La chambre périphérique 11 comporte sur son pourtour une ouverture 17 de passage du joint 13 comprimé vers une paroi 19 du bidon 1 délimitant l'ouverture 9. Dans les exemples illustrés, la chambre périphérique 11 a une section rectangulaire aux angles arrondis comportant une paroi inférieure 11.1 et une paroi supérieure 11.2 parallèles à la paroi 7 du couvercle 5 reliées par une paroi cylindrique 11.3 dont l'axe est normal à la paroi 7. Les jonctions entre les parois 11.1 et 11.2, d'une part, et la paroi 11.3, d'autre part, présentent avantageusement un rayon de courbure qui, dans l'exemple de réalisation illustré sur la figure 3, correspond au rayon de courbure de la rondelle en L 15.1 et d'une extrémité 21 du joint 13. Avantageusement, la paroi 19 du bidon 1 présente en vis-à-vis de l'ouverture 17 de la chambre périphérique 11 une cavité 23 sur laquelle prend appui le joint 13 lorsqu'il est dans la condition comprimée. Dans l'exemple illustré sur les figures 2 et 3, la cavité 23 est une gorge en U de faible profondeur s'étendant sur le pourtour de la paroi cylindrique 19. En variante, comme illustré sur la figure 6, le joint 13 prend appui sur une surface cylindrique 23' de la paroi 19 du bidon 1 surmonté par un épaulement 25 de retenue du joint. Il est bien entendu que la paroi 19 du bidon 1 peut, sans sortir du cadre de la présente invention, être munie d'autres moyens de rétention du joint 13 dans la condition comprimée. De même, un réservoir dépourvu de cavités 23 ne sort pas du cadre de la présente invention.

Les dimensions de la chambre périphérique 11 sont choisies de manière à ce qu'elles puissent accueillir le joint 13 dans la condition non comprimée (bidon ouvert) et le joint 13 ainsi que les moyens de compression 15 dans la condition comprimée (bidon fermé).

Les moyens 15 de compression du joint 13 comportent un jonc 15.2 introduit dans la chambre périphérique 11 par une ouverture 25 s'étendant sur une faible longueur de la paroi 11.2. Le jonc 15.2 présente une bonne rigidité axiale tout en étant flexible perpendiculairement à son axe pour pouvoir suivre la courbure de la chambre périphérique 11. Avantageusement, l'extrémité du jonc 15.2 est munie de moyens de préhension 27, par exemple une poignée. Lors du conditionnement industriel, par exemple de la peinture dans le bidon 1, on peut munir le jonc 15.2 et/ou l'ouverture 25 d'un dispositif d'inviolabilité qui certifiera à un éventuel acheteur que le bidon n'a pas été ouvert ou entamé. On peut par exemple solidariser un opercule avec, d'une part, le pourtour de l'ouverture 25 et, d'autre part, l'extrémité du jonc 15.2 dépassant par l'ouverture 25. L'ouverture du bidon 1 ne peut être obtenue que par le retrait du jonc 15.2 de la chambre 11 et, par suite l'arrachement de l'opercule formant dispositif d'inviolabilité. Le jonc 15.2 peut prendre appui directement sur le joint 13 ou, par l'intermédiaire d'une pièce intermédiaire, par exemple d'une rondelle rigide 15.1. La rondelle rigide 15.1 et/ou le jonc 15.2 présentent avantageusement un faible coefficient de frottement. En variante, la rondelle 15.1 peut être incorporée au joint 13 et/ou au jonc 15.2.

Sur la figure 2, on peut voir un joint 13 ayant une section en forme de ] (crochet) dont la concavité est dirigée vers la paroi 19 du bidon 1. L'introduction du jonc 15.2 assure la compression du joint 13, la partie centrale 29 prenant appui dans la cavité 23 de la paroi 19 du bidon 1, les extrémités du joint prenant appui sur les parois 11.1 et 11.3 de la chambre 11. Le joint 13 comprimé assure, d'une part, le maintien mécanique du couvercle 5 sur le bidon 1 et, d'autre part, un scellement hermétique nécessaire à la bonne conservation des divers produits, notamment des peintures contenant des solvants.

Sur la figure 3, on peut voir un joint 13 présentant en section une forme en C dont la concavité est tournée du côté de la paroi 11.3 de la chambre 11. L'introduction du jonc 15.2 dans la chambre 11 provoque la compression du joint 13, avec rotation de l'extrémité inférieure 21, un sommet 29 de la convexité du C prenant appui dans la concavité 23 de la paroi 19 du bidon 1.

Sur les figures 4 et 5, on peut voir deux variantes de réalisation comportant un joint 13 poussé radialement par le jonc 15.2 en direction de la cavité 23 de la paroi 19 du bidon. Le jonc 15.2 peut, comme illustré sur les figures 4 et 5, prendre directement appui sur le joint 13 ou prendre appui sur une pièce élastique intermédiaire (non représentée), par exemple sensiblement cylindrique. La pièce intermédiaire permet de réduire les frottements entre le jonc 15.2 et le joint 13.

Dans l'exemple non limitatif illustré sur les figures 4 et 5, le joint 13 a une section en forme de , (virgule) lorsqu'il n'est pas comprimé. Lors de la fermeture du bidon, le jonc 15.2 prend appui sur la partie convexe du joint 13 qu'il déforme et plaque la partie du joint 13 originellement concave dans la concavité 23 de la paroi 19 (figures 4b et 5b). Dans l'exemple de la figure 5, la chambre 11 comporte une paroi inférieure 11.1, une paroi cylindrique 11.3 et une paroi supérieure 11.2' en pente. L'ouverture 25 d'introduction du jonc 15.2 se trouve à la jonction des parois 11.3 et 11.2'.

La variante de réalisation de la figure 4 comporte une chambre 11 comportant une paroi supérieure 11.2 parallèle à la paroi 7, une paroi cylindrique 11.3 et une paroi inférieure en pente 11.1'. L'ouverture 25 d'introduction du jonc 15.2 est ménagée à la jonction des parois 11.3 et 11.1'.

Sur les figures 7 à 9, on peut voir des exemples de joints 13 toriques susceptibles d'être mis en oeuvre dans le dispositif selon la présente invention. Le joint de la figure 7 présente une section circulaire.

Sur la figure 8, on peut voir un joint tubulaire 13.

Sur la figure 9, on peut voir un joint tubulaire 13 dont l'évidement central est rempli par une mousse 13', par exemple à cellule fermée.

Il est bien entendu que la mise en oeuvre d'autres formes de joints, comme par exemple des joints en I, en Ω, en L ou en S, ne sort pas du cadre de la présente invention. Les joints 13 sont avantageusement réalisés en élastomère dont la dureté est par exemple égale à 70 Shore A. Les joints 13 peuvent être réalisés par moulage ou par extrusion et soudure. Ils peuvent être munis d'un affaiblissement de la section sur la surface se trouvant en vis-à-vis de la paroi 11.3 de la chambre périphérique 11, de manière à faciliter la compression. Toutefois, une telle entaille diminue également les forces de rappel assurant le passage en condition non comprimée (figures 2a et 2b) lors du retrait du jonc 15.2 de la chambre périphérique 11. De même, la surface du joint 13 peut être munie de dents permettant d'augmenter localement la pression exercée sur la surface de réception délimitant l'ouverture à obturer.

Il est bien entendu que la mise en oeuvre d'autres types de joncs, par exemple des joncs présentant une section en I, trapézoïdale, carrée ou rectangulaire, ne sort pas du cadre de la présente invention.

De même, on peut utiliser une pluralité, par exemple, deux joncs, dont la longueur totale est sensiblement égale au périmètre de la chambre périphérique 11.

Le bidon 1 et le couvercle 5 sont avantageusement réalisés en tôle métallique. Il est bien entendu que la mise en oeuvre de joints en d'autres matières, notamment en plastomère ou en mélange d'élastomère et de plastomère ne sort pas du cadre de la présente invention.

Nous allons maintenant expliquer le fonctionnement du bidon 1 selon la présente invention. Le bidon 1 est rempli par exemple avec de la peinture. La chambre périphérique 11 du couvercle 5 est garnie avec un joint 13 avantageusement complété par une rondelle 15.1. Le couvercle 5 est disposé sur le bidon 1. On introduit par l'ouverture 25 et selon la flèche 31 le jonc 15.2 dans la chambre périphérique 11 du couvercle 5. Le jonc 15.2 a, sensiblement, la même longueur que la chambre périphérique 11. La flexibilité du jonc 15.2 guidé par la chambre 11 permettent d'écraser le joint 13 sur sensiblement toute sa longueur. Une extrémité du jonc 15.2 dépasse de l'ouverture 25 pour permettre l'ouverture du bidon 1. Avantageusement, on place un opercule d'inviolabilité autour du jonc 15 et du pourtour de l'ouverture 25 (non représenté). Il est à noter que l'introduction du jonc 15.2 dans la chambre périphérique 11 est une opération facilement automatisable.

L'utilisateur désirant ouvrir le bidon 1 tire sur l'extrémité apparente du jonc 15.2, par exemple sur la poignée 27 selon la flèche 33. Par élasticité, après le retrait du jonc 15.2 de la chambre périphérique 11, le joint 13 reprend la forme non comprimée illustrée sur les figures 2a, 3a, 4a et 5a permettant un retrait sans effort du couvercle 5. Après usage, le bidon 1 peut être refermé plusieurs fois par une mise en place du couvercle 5 et par une nouvelle introduction, cette fois-ci manuelle, du jonc 15.2 selon la flèche 31.

La présente invention n'est pas limitée au bidon cylindrique mais s'applique à tout réservoir permettant la mise en oeuvre des moyens 15 de mise en compression du joint.

## Revendications

1. Couvercle pour sceller hermétiquement une ouverture (9) comportant une paroi (7) s'étendant sur sensiblement toute la surface de l'ouverture (9) à obturer, un joint (13) s'pendant sur la périphérie de ladite paroi (7), et une chambre périphérique (11) de réception du joint (13), ladite chambre comportant une ouverture périphérique (17) s'étendant sur le pourtour de la chambre (11), ainsi que des moyens (15.2) de compression du joint (13) sur sensiblement toute sa longueur assurant une expansion périphèrique ou radiale du joint (13) sur sensiblement toute sa longueur, de manière à ce qu'il prenne appui sur une surface de réception délimitant l'ouverture (9) à obturer, caractérisé en ce que les moyens de compression du joint (13) comporte un jonc flexible, et en ce que la paroi de la chambre périphérique (11) est solidarisée avec ladite paroi (7) s'étendant sur sensiblement sur toute la surface de l'ouverture (9).

2. Couvercle selon la revendication 1 caractérisé en ce qu'il comporte un joint (13) compressible de manière à ce qu'une compression selon la normale à la paroi (7) et/ou à l'ouverture (9) à obturer provoque son expansion périphérique ou radiale sensiblement dans le plan de la paroi (7) ou de l'ouverture (9) à obturer.

3. Couvercle selon la revendication 1 ou 2, caractérisé en ce que le couvercle comporte une ouverture (25) d'introduction longitudinale du jonc dans la chambre (11).

4. Couvercle selon la revendication 1, 2 ou 3, caractérisé en ce que les moyens (15) de compression du joint (13) comportent, en outre, une rondelle (15.1) disposée dans la chambre (11) entre le joint (13) et le jonc (15.2).

5. Couvercle selon l'une quelconque des revendications précédentes, caractérisé en ce que la chambre périphérique (11) a une section sensiblement rectangulaire.

6. Couvercle selon l'une quelconque des revendications précédentes, caractérisé en ce que la paroi (7) et la chambre périphérique (11) sont obtenues par déformation d'une seule pièce en tôle métallique.

7. Couvercle selon l'une quelconque des revendications précédentes, caractérisé en ce que le joint a une forme en C dont la convexité est dirigée vers l'ouverture (17) de la chambre (11).

8. Couvercle selon l'une quelconque des revendications 1 à 7, caractérisé en ce que le jonc (15.2) a une section circulaire et une longueur sensiblement égale à la longueur du joint (13), et en ce qu'il est réalisé en une matière présentant une bonne rigidité axiale tout en étant flexible perpendiculairement à son axe, notamment en matière plastique.

9. Réservoir, notamment un bidon, comportant une paroi (19) délimitant une ouverture (9) à obturer, ladite paroi (19) comportant une concavité (23) sur la périphérie de l'ouverture (9) à obturer, caractérisé en ce qu'il comporte un couvercle (1) selon l'une quelconque des revendications précédentes, et en ce que la concavité forme une surface d'appui du joint (13) du couvercle (1) dans une condition fermée.

10. Réservoir selon la revendication 9, caractérisé en ce que la concavité (23) est une gorge formant le bord de l'ouverture à obturer.

11. Réservoir selon la revendication 9 ou 10, caractérisé en ce que ledit réservoir est un bidon de peinture de forme sensiblement cylindrique.

12. Procédé de fermeture d'un réservoir selon la revendication 9, 10, ou 11 avec un couvercle selon l'une quelconque des revendications 3 à 8, caractérisé en ce qu'il comporte une étape consistant à disposer le couvercle (5) sur l'ouverture (9) à obturer et une étape consistant à enfiler le jonc (15.2) dans la chambre périphérique (11) du couvercle (5).

## Claims

1. A cover for hermetically sealing an opening (9), the cover comprising a wall (7) extending over substantially the entire surface of the opening (9) to be closed, a gasket (13) extending along the periphery of said wall (7), and a peripheral chamber (11) for receiving the gasket (13), said chamber comprising a peripheral opening (17) extending along the perimeter of the chamber (11), together with compression means (15.2) for compressing the gasket (13) over substantially its entire length ensuring peripheral or radial expansion of the gasket (13) over substantially its entire length, so that it bears against a receiving surface defining the opening (9) to be closed, the cover being characterized in that the compression means for compressing the gasket (13) include a flexible rod, and in that the wall of the peripheral chamber (11) is secured to said wall (7) extending over substantially the entire surface of the opening (9).

2. A cover according to claim 1, characterized in that it includes a gasket (13) that is compressible in such a way that compression along the normal to the wall (7) and/or to the opening (9) to be closed causes it to expand peripherally or radially substantially in the plane of the wall (7) or of the opening (9) to be closed.

3. A cover according to claim 1 or 2, characterized in that the cover includes an opening (25) for inserting the rod longitudinally into the chamber (11).

4. A cover according to claim 1, 2, or 3, characterized in that the compression means (15) for compressing the gasket (13) further include a washer (15.1) disposed in the chamber (11) between the gasket (13) and the rod (15.2).

5. A cover according to any preceding claim, characterized in that the peripheral chamber (11) is of substantially rectangular section.

6. A cover according to any preceding claim, characterized in that the wall (7) and the peripheral chamber (11) are obtained by deforming a single piece of sheet metal.

7. A cover according to any preceding claim, characterized in that the gasket is C-shaped, with its convex side directed towards the opening (17) of the chamber (11).

8. A cover according to any one of claims 1 to 7, characterized in that the rod (15.2) is of circular section and of length that is substantially equal to the length of the gasket (13), and in that it is made of a material, in particular a plastics material, that has good axial rigidity while being flexible perpendicular to its axis.

9. A tank, in particular a can, characterized in that it includes a wall (19) defining an opening (9) to be closed, said wall (19) having a concave side (23) on the periphery of the opening (9) to be closed, in that it includes a cover (1) according to any preceding claim, and in that the concave side forms a bearing surface for the gasket (13) of the cover (1) in a closed condition.

10. A tank according to claim 9, characterized in that the concave side (23) is a groove forming the edge of the opening to be closed.

11. A tank according to claim 9 or 10, characterized in that said tank is a can of paint that is substantially cylindrical in shape.

12. A method of closing a tank according to claim 9, 10, or 11, with a cover according to any one of claims 3 to 8, the method being characterized in that it includes a step consisting in disposing the cover (5) on the opening (9) to be closed, and a step consisting in engaging the rod (15.2) in the peripheral chamber (11) of the cover (5).

## Patentansprüche

1. Deckel zur hermetischen Abdichtung einer Öffnung (9), welcher eine fast die gesamte Fläche der zu schließenden Öffnung (9) einnehmende Wand (7), eine um den Rand der genannten Wand (7) angebrachte Dichtung (13), sowie auf annähernd die gesamte Fläche der Dichtung (13) Druck ausübende Mittel (15.2) umfaßt, so daß eine nach außen hin wirkende oder radiale Ausdehnung der Dichtung (13) auf ihre gesamte Länge gewährleistet ist, so daß die Dichtung sich auf die die Öffnung (9) begrenzende Aufnahmefläche stützt, dadurch gekennzeichnet, daß die Mittel, die auf die Dichtung (13) Druck ausüben, einen flexiblen Ring umfassen, und daß die Wand der die Dichtung aufnehmenden äußeren Kammer (11) mit der genannten, fast die gesamte Fläche der Öffnung (9) einnehmenden Wand (7) verbunden ist, wobei die genannte Kammer (11) eine äußere, um die gesamte Kammer angebrachte Öffnung (17) aufweist.

2. Deckel nach Anspruch 1, dadurch gekennzeichnet, daß er eine zusammenpressbare Dichtung (13) aufweist, so daß ein zur Wand (7) und/oder zur Fläche der zu schließenden Öffnung (9) senkrecht ausgeübter Druck eine nach außen hin wirkende oder radiale Ausdehnung auf die Fläche der Wand (7) oder der zu schließenden Öffnung (9) bewirkt.

3. Deckel nach Anspruch 1 oder 2, dadurch gekennzeichnet, daß der Deckel eine seitliche Öffnung (25) zur Einführung des Rings in die Kammer (11) aufweist.

4. Deckel nach Anspruch 1, 2 oder 3, dadurch gekennzeichnet, daß die Mittel (15) zum Zusammenpressen der Dichtung (13) außerdem eine Dichtungsscheibe (15.1) aufweisen, die sich in der Kammer (11) zwischen der Dichtung (13) und dem Ring (15.2) befindet.

5. Deckel nach einem der vorangehenden Ansprüche, dadurch gekennzeichnet, daß die äußere Kammer (11) einen deutlich rechteckigen Querschnitt aufweist.

6. Deckel nach einem der vorangehenden Ansprüche, dadurch gekennzeichnet, daß die Wand (7) und die äußere Kammer (11) durch Verformung eines einzigen Teils aus Metallblech gebildet werden.

7. Deckel nach einem der vorangehenden Ansprüche, dadurch gekennzeichnet, daß die Dichtung C-förmig ist, wobei die Wölbung zur Öffnung (17) der Kammer (11) gerichtet ist.

8. Deckel nach einem der Ansprüche 1 bis 7, dadurch gekennzeichnet, daß der Ring (15.2) einen kreisförmigen Querschnitt aufweist und dessen Länge der der Dichtung (13) möglichst gleich ist, und daß er aus einem Material, insbesondere aus Kunststoff, das einen axialen Widerstand aufweist und senkrecht zu seiner Achse flexibel ist, besteht.

9. Behältnis, insbesondere ein Kanister, dadurch gekennzeichnet, das eine Wand (19) aufweist, mit der die zu schließende Öffnung (9) begrenzt wird, wobei die genannte Wand (19) eine Vertiefung (23) am Rand der zu schließenden Öffnung (9) aufweist, dadurch gekennzeichnet daß es einen Deckel (1) nach einem der vorangehenden Ansprüche aufweist, und daß die Vertiefung eine Druckfläche für die Dichtung (13) des Deckels (1) im geschlossenen Zustand bildet.

10. Behältnis nach Anspruch 9, dadurch gekennzeichnet, daß die Vertiefung (23) eine Rille ist, die den Rand der zu schließenden Öffnung darstellt.

11. Behältnis nach Anspruch 9 oder 10, dadurch gekennzeichnet, daß das genannte Behältnis ein deutlich zylinderförmiger Farbkanister ist.

12. Verfahren zur Schließung eines Behältnisses nach Anspruch 9, 10, oder 11 mit einem Deckel nach einem der Ansprüche 3 bis 8, dadurch gekennzeichnet, daß es einen Schritt zum Auflegen des Deckels (5) auf die zu schließende Öffnung (9) und einen Schritt zum Einführen des Rings (15.2) in die äußere Kammer (11) des Deckels (5) umfaßt.
